# EUROPÄISCHE PATENTSCHRIFT

(11) **EP 0 305 657 B1**
(45) Veröffentlichungstag und Bekanntmachung des Hinweises auf die Patenterteilung: **29.07.1992**
(21) Anmeldenummer: 88108652.4
(22) Anmeldetag: 31.05.1988
(51) Int. Cl.: B31B 25/00, B26F 1/38, B26F 1/42

(54) **Verfahren zur Herstellung von Zuschnitten aus einem elastischem Papier, vorzugsweise einem gekreppten Papier, sowie Vorrichtung zur Durchführung des Verfahrens**
Method and apparatus for producing cuts from elastic paper
Méthode et dispositif pour couper des pièces dans des papiers élastiques

(30) Priorität: 29.08.1987 DE 3728888
(43) Veröffentlichungstag der Anmeldung: 08.03.1989
(73) Patentinhaber: Melitta Haushaltsprodukte GmbH & Co. Kommanditgesellschaft, D-32371 Minden (DE)
(72) Erfinder: Schmidt, Heinrich, D-4952 Porta Westfalica (DE)
(74) Vertreter: Stracke, Alexander, Dipl.-Ing.

(56) Entgegenhaltungen:
- DD-A- 207 357
- DE-A- 3 113 951
- DE-A- 3 700 649

## Beschreibung

Die Erfindung betrifft ein Verfahren zur Herstellung von Zuschnitten aus einem elastischen Papier, beispielsweise aus einem gekreppten Papier, wobei von einer Rolle abgezogene Papierbahnen paarweise aufeinanderliegend zusammengeführt und dann die Zuschnitte in einem zwei Walzen umfassenden Rotationsschneidwerk ausgeschnitten werden.

Die Erfindung bezieht sich weiterhin auf eine Vorrichtung zur Durchführung eines derartigen Verfahrens.

Das Herstellen von Zuschnitten aus übereinanderliegenden Papierbahnen durch gemeinsames Ausschneiden der Zuschnitte innerhalb eines zwei Walzen umfassenden Rotationsschneidwerkes ist an sich bekannt. Bei den bislang eingesetzten Rotationsschneidwerken ist immer eine Schneidwalze und eine schneidmesserfreie Gegenseite vorgesehen, so daß also der jeweilige Schnitt immer von einer Seite der übereinanderliegenden Papierbahnen ausgehend geführt wird.

Sofern Papiere äußerst geringer Elastizität verarbeitet werden, ist dieses Verfahren problemlos auszuführen.

Sobald aber ein elastisches Papier, beispielsweise ein gekrepptes Papier, mit einer relativ hohen Elstizität zur Verarbeitung kommt. entstehen Bahnspannungsprobleme dadurch, daß diejenige Papierbahn, die als erste durchschnitten wird, kurzzeitig einem geringeren Zug ausgesetzt ist als die an der Gegenseite anliegende Papierbahn.

Um die auf diese Weise entstehenden unterschiedlichen Bahnspannungen ausgleichen zu können, hat man bislang das Verfahren der gattungsgemäßen Art nur anwenden können, wenn von zwei separaten Rollen gearbeitet wird, welche unabhängig voneinander bremsbar sind.

Der vorliegenden Erfindung liegt die Aufgabe zugrunde, ein Verfahren zur Herstellung von Zuschnitten aus einem elastischen Papier, vorzugsweise einem gekreppten Papier, zu entwickeln, bei dem Bahnspannungsprobleme auf einfache Art und Weise vermieden werden und welches insgesamt eine äußerst wirtschaftliche Herstellung von Zuschnitten ermöglicht.

Diese Aufgabe wird erfindungsgemäß dadurch gelöst, daß zunächst alle Papierbahnen von einer gemeinsamen Muterrolle abgezogen und durch Längsschneiden der abgezogenen Mutterrollen- Bahn gebildet und dann jeweils zwei Papierbahnen zusammengeführt und anschließend im Rotationsschneidwerk wechselweise von den beiden Seiten der übereinanderliegenden Papierbahnen ausgehend geschnitten werden.

Durch den erfindungsgemäß vorgeschlagenen Wechselschnitt der übereinanderliegenden Papierbahnen erfolgt im ständigen Wechsel ein Spannungsausgleich zwischen den beiden Papierbahnen, so daß unterschiedliche Bahnspannungen und damit verbundene Faltenbildung oder ein sogenanntes Verlaufen der Papierbahnen ausgeschlossen ist. Dies wiederum ist Voraussetzung dafür, daß in wirtschaftlich vorteilhafter Weise von einer Mutterrolle gearbeitet werden kann, da beim Arbeiten von einer Mutterrolle das unterschiedlich starke Abbremsen der einzelnen Papierbahnen nicht möglich ist.

Andererseits ist die Verwendung einer einzigen Muterrolle in jeder Beziehung vorteilhaft, nicht zuletzt deshalb, weil lediglich eine Halterungsmöglichkeit für die Mutterrolle benötigt wird.

Eine erfindungsgemäße Vorrichtung zur Durchführung des Verfahrens, umfassend einen Rollenhalter sowie ein zwei Walzen umfassendes Rotationsschneidwerk, dessen Walzen zumindest auf einem Teilbereich ihres Umfanges als Transportwalzen ausgebildet sind, ist dadurch gekennzeichnet, daß beide Walzen mit in Umfangsrichtung gesehen gegeneinander versetzt angeordneten Schneidmessern versehen sind und in ihren schneidmesserfreien Bereichen als Gegenwalzen für die schneidmesserbestückten Bereiche der jeweils anderen Walze ausgebildet sind.

Ein derart ausgebildetes Rotationsschneidwerk einer entsprechenden Vorrichtung gestattet einerseits den einwandfreien Transport der beiden übereinanderliegenden Papierbahnen und andererseits das ebenso einwandfreie und zum Bahnspannungsausgleich führende, wechselseitige Schneiden der übereinanderliegenden Papierbahnen.

Weitere Merkmale der Erfindung sind Gegenstand von Unteransprüchen.

Anhand der beiliegenden Zeichnungen wird das erfindungsgemäße Verfahren im Folgenden ebenso näher erläutert wie eine erfindungsgemäße Vorrichtung zur Durchführung des Verfahrens.

Im einzelnen zeigen:
- Figur 1: eine perspektivisch dargestellte, schematische Darstellung einer Vorrichtung zur Herstellung von Zuschnitten aus zwei übereinanderliegenden Papierbahnen,
- Figur 2: eine stark schematisierte, perspektivische Darstellung eines Rotationsschneidwerkes für eine Vorrichtung gemäß Figur 1,
- Figur 3: eine weitere, perspektivische Darstellung des Rotationsschneidwerkes gemäß Figur 2 mit einer Abwicklung der beiden Walzen des Rotationsschneidwerkes,
- Figur 4: einen schematisch dargestellten Schnitt durch die beiden Walzen des Rotationsschneidwerkes gemäß den Figuren 2 und 3,
- Figur 5: eine Draufsicht auf die im Rotationsschneidwerk gemäß den Figuren 2 bis 4 aufzuschneidenden übereinanderliegenden Papierbahnen,
- Figur 6: ein Schneidwerk zum Längsschneiden einer von einer Mutterrolle abgezogenen Mutterrollen-Bahn nach einem weiteren Ausführungsbeispiel einer erfindungsgemäßen Vorrichtung.

In Figur 1 ist eine schematische Darstellung einer Vorrichtung zur Herstellung von Zuschnitten aus einem gekreppten Papier gezeigt. Diese Vorrichtung ist insgesamt mit dem Bezugszeichen 10 versehen.

Als wesentliche Bauteile enthält diese Vorrichtung zunächst einen Rollenhalter 11 für eine Mutterrolle 12, ein Schneidwerk 13 zum Längsschneiden der von der Mutterrolle 12 abgezogenen MutterrollenBahn 12a in zwei einzelne Papierbahnen zwei Faltstationen 15 zum Zusammenfalten der beiden Papierbahnen 14, zwei Prägestationen 16 zum Prägen von Zuschnittsbegrenzungslinien im Bereich der zusammengefalteten Papierbahnen 14 sowie ein Rotationsschneidwerk 17, in dem die beiden gefalteten, geprägten Papierbahnen 14 zusammengeführt und geschnitten werden.

Das Rotationsschneidwerk 17 ist in den Figuren 2 bis 4 gezeigt. Dieses Rotationsschneidwerk 17 umfaßt zwei Walzen 18 und 19, von denen jede mit Schneidmessern 20 bzw. 21 versehen ist.

Wie insbesondere Figur 4 deutlich macht, erstrecken sich die Schneidmesser 20 bzw. 21 jeder Walze 18 bzw. 19 jeweils nur über einen Teilbereich des Umfanges der besagten Walzen 18 und 19.

Im dargestellten Ausführungsbeispiel entspricht dieser mit Schneidmessern 20 bzw. 21 bestückte Bereich jeweils etwa der Hälfte des Umfanges der beiden Schneidwalzen 18 bzw. 19.

Figur 4 macht außerdem deutlich, daß die Schneidmesser 20 und 21 der beiden Walzen 18 und 19 in Umfangsrichtung gesehen gegeneinander versetzt sind.

Im jeweils schneidmesserfreien Bereich sind die Walzen 18 und 19 als Gegenwalzen für die schneidmesserbestückten Bereiche der jeweils anderen Walze ausgebildet.

Darüber hinaus sind die beiden Walzen 18 und 19 in bekannter und deshalb nicht im einzelnen dargestellter Weise als Transportwalzen gestaltet.

Figur 4 zeigt weiterhin sehr anschaulich, daß mit einem derart konzipierten Rotationsschneidwerk 17 zwei übereinanderliegende Papierbahnen 14 jeweils wechselweise von den beiden Seiten der übereinanderliegenden Papierbahnen 14 ausgehend geschnitten werden.

Sofern aus den Papierbahnen 14 Zuschnitte 22 ausgeschnitten werden sollen, welche rechtwinklig zur Transportrichtung der beiden Papierbahnen 14 keine Symmetrieachse aufweisen, sind die beiden Schneidmesser 20 und 21 der beiden Walzen 18 und 19 spiegelbildlich zueinander zu gestalten, um immer die gleiche Zuschnittsform zu erreichen, gleichgültig, ob mit der Walze 18 oder der Walze 19 geschnitten wird.

Eine derartige Gestaltung ist beispielsweise dann erforderlich, wenn, wie im dargestellten Ausführungsbeispiel gezeigt, Zuschnitte 22 in Tütenform hergestellt werden sollen.

Die Form dieser tütenartigen Zuschnitte 22 kann im wesentlichen als trapezförmig bezeichnet werden.

Bei einer derartigen Zuschnittsform ist die Verwendung eines Schneidwerkes 13a gemäß Figur 6 zur Aufteilung bzw. zum Längsschneiden der Mutterrollen-Bahn 12a zweckmäßig.

Die Rotationsmesser 23 dieses Schneidwerkes 13a weisen -in Umfangsrichtung gesehen- eine Wellenform auf, so daß sich bezüglich der aus der Mutterrollen-Bahn 12a aufgeschnittenen Papierbahnen 14 im Bereich der Schneidkanten eine Wellenform ergibt. Diese Wellenform erlaubt eine weitestgehend abfallarme, in Längsrichtung der Papierbahnen 14 teilweise überlappende Anordnung der einzelnen Zuschnitte 23, was Figur 6 sehr anschaulich zeigt.

Die wellenförmig geschnittenen Papierbahnen 14 gemäß Figur 6 werden in bekannter Weise in einer Faltstation 15 (siehe Figur 1) entlang ihrer Mittellängskante zusammengefaltet und dann in Prägestationen 16 mit Prägenähten versehen, welche bezüglich der herzustellenden, fertigen Tüte eine Seitennaht und eine Bodennaht bilden. Die Faltkante der zusammengefalteten Papierbahnen 14 bildet eine weitere Seitenkante des fertigen Tütenzuschnittes.

Nach dem Prägevorgang werden die beiden gefalteten und geprägten Papierbahnen 14 zusammengeführt und übereinanderliegend in das Rotationsschneidwerk 17, dessen Aufbau und Wirkungsweise weiter oben erläutert wurde, eingeführt.

Hier wird nun, wie schon erwähnt, der wechselseitige Abschnitt der Papierbahnen 14 durchgeführt, der zu einem ständigen Ausgleich ab der während des Schneidvorganges unvermeidlich auftretenden unterschiedlichen Bahnspannungen führt.

Es kann dennoch problemlos von einer gemeinsamen Mutterrolle 12 ausgehend gearbeitet werden.

## Patentansprüche

1. Verfahren zur Herstellung von Zuschnitten aus einem elastischen Papier, beispielsweise aus einem gekreppten Papier, wobei von einer Rolle (12) abgezogene Papierbahnen (14) paarweise aufeinanderleigend zusammengeführt und dann die Zuschnitte in einem zwei Walzen (18, 19) umfassenden Rotationsschneidwerk (17) ausgeschnitten werden, **dadurch gekennzeichnet,** daß zunächst alle Papierbahnen (14) von einer gemeinsamen Mutterrolle (12) abgezogen und durch Längsschneiden der abgezogenene Mutterrollen-Bahn (12a) gebildet und dann jeweils zwei Papierbahnen (14) zusammengeführt und anschließend im Rotationsschneidwerk (17) wechselweise von den beiden Seiten der übereinanderliegenden Papierbahnen (14) ausgehend geschnitten werden.

2. Verfahren nach Anspruch 1, dadurch gekennzeichnet, daß die durch Auftrennen der Mutterrollen-Bahn (12a) gebildeten einzelnen Papierbahnen (14) vor dem Einlaufen in das Rotationsschneidwerk (17) in bekannter Weise einzelnen zusammengefaltet und mit Prägenähten oder ähnlichen Verbindungslinien versehen werden.

3. Verfahren nach Anspruch 1 oder 2, dadurch gekennzeichnet, daß die Mutterrollen-Bahn (12) in einem wellenförmigen Schnitt in einzelne Papierbahnen (14) aufgeteilt wird.

4. Vorrichtung zur Durchführung des Verfahrens nach Anspruch 1, umfassend einen Rollenhalter sowie ein zwei Walzen (18, 19) umfassendes Rotationsschneidwerk (17), dessen Walzen zumindest auf einem Teilbereich ihres Umfanges als Transportwalzen ausgebildet sind, dadurch gekennzeichnet, daß beide Walzen (18, 19) mit in Umfangsrichtung gesehen gegeneinander versetzt angeordneten Schneidmessern (20, 21) versehen sind und in ihren schneidmesserfreien Bereichen als Gegenwalzen für die schneidmesserbestückten Bereiche der jeweils anderen Walze (18 bzw. 19) ausgebildet sind.

5. Vorrichtung nach Anspruch 4, dadurch gekennzeichnet, daß die Schneidmesser (20, 21) der Walzen (18, 19) spiegelbildlich zueinander angeordnet sind.

6. Vorrichtung nach Anspruch 4 oder 5, dadurch gekennzeichnet, daß die schneidmesserbestückten Bereiche jeder Walze (18, 19) jeweils einem geradzahligen Abschnitt des Umfanges der Walzen (18, 19) entsprechen.

## Claims

1. Method for the production of blanks from an elastic paper, for example from a crêpe paper, wherein paper webs (14) drawn off from a roll (12) are led together in pairwise superimposition and then the blanks are cut out in a rotary cutting mechanism (17) comprising two rollers (18, 19), characterised thereby that initially all paper webs (14) are drawn off from a common mother roll (12) and formed by longitudinal cutting of the drawn-off mother roll web (12a) and then each time two paper webs (14) are led together and subsequently cut in the rotary cutting mechanism (17) proceeding in alternation from the two sides of the superimposed paper webs (14).

2. Method according to claim 1, characterised thereby that the individual paper webs (14) formed through separation of the mother roll web (12a) are individually folded together in known manner before running into the rotary cutting mechanism (17) and are provided with impressed seams or similar connecting lines.

3. Method according to claim 1 or 2, characterised thereby that the mother roll web (12a) is divided into individual paper webs (14) in a wave-shaped cut.

4. Device for carrying out the method according to claim 1, comprising a roll holder as well as a rotary cutting mechanism (17) comprising two rollers (18, 19), the rollers of the mechanism being constructed at least at a part region of their circumference as transport rollers, characterised thereby that the two rollers (18, 19) are provided with cutting knives (20, 21), which are arranged offset relative to one another viewed in circumferential direction, and are constructed in their regions free of cutting knives as counter rollers for that region of the respective other roller (18 or 19) equipped with cutting knife.

5. Device according to claim 4, characterised thereby that the cutting knives (20, 21) of the rollers (18, 19) are arranged in mirror image to one another.

6. Device according to claim 4 or 5, characterised thereby that the region of each roller (18, 19) equipped with cutting knife respectively corresponds to an even-numbered portion of the circumference of the roller (18, 19).

## Revendications

1. Procédé de préparation de pièces découpées dans un papier élastique, par exemple un papier crêpé, dans lequel des bandes de papier (14) extraites d'un rouleau (12) sont amenées en position accouplée l'une sur l'autre et ensuite les pièces sont découpées dans un mécanisme de coupe rotatif (17) composé de deux rouleaux (18, 19), procédé caractérisé en ce que d'abord toutes les bandes de papier (14) sont extraites d'un rouleau-mère commun (12) et sont formées par découpe longitudinale de la bande (12a) prélevée du rouleau-mère, puis les deux bandes de papier (14) respectives sont réunies et ensuite elles sont découpées alternativement dans le mécanisme de coupe rotatif (17) à partir des deux faces des bandes de papier (14) superposées.

2. Procédé selon la revendication 1, caractérisé en ce que les bandes de papier (14) individuelles formées par la division de la bande (12a) du rouleau-mère sont pliées séparément de façon connue avant leur passage dans le mécanisme de coupe rotatif (17) et sont munies de joints de gaufrage ou de lignes de jonction analogues.

3. Procédé selon la revendication 1 ou 2, caractérisé en ce que la bande du rouleau-mère (12) est divisée en bandes de papier séparées (14) en une coupe ondulée.

4. Dispositif pour la réalisation du procédé selon la revendication 1, comprenant un support de rouleau ainsi qu'un mécanisme de coupe rotatif (17) composé de deux rouleaux (18, 19) qui sont réalisés au moins sur une zone partielle de leur périphérie connue des rouleaux de transport, caractérisé en ce que les deux rouleaux (18, 19) sont munis de couteaux de coupe (20, 21) disposés décalés l'un envers l'autre, vu dans le sens de la périphérie et en ce qu'ils sont réalisés dans leurs zones exemptes de couteau de coupe comme des rouleaux conjugués pour les zones munies de couteau de coupe de l'autre couteau respectif (18 ou 19).

5. Dispositif selon la revendication 4, caractérisé en ce que les couteaux de coupe (20, 21) des rouleaux (18, 19) sont disposés symétriquement l'un par rapport à l'autre.

6. Dispositif selon les revendications 4 ou 5, caractérisé en ce que les zones munies de couteaux de coupe de chaque rouleau (18, 19) correspondent respectivement à un segment d'ordre pair de la périphérie des rouleaux (18, 19).
